# EUROPÄISCHE PATENTSCHRIFT

(11) **EP 1 325 874 B1**
(45) Veröffentlichungstag und Bekanntmachung des Hinweises auf die Patenterteilung: **07.03.2007**
(21) Anmeldenummer: 02027505.3
(22) Anmeldetag: 05.12.2002
(51) Int. Cl.: B65D 43/16

(54) **Verpackung zur stossgeschützten Aufnahme**
Package for shock-protected storage
Emballage pour rétention protégée des chocs

(30) Priorität: 18.12.2001 EP 01130106
(43) Veröffentlichungstag der Anmeldung: 09.07.2003
(73) Patentinhaber: Carl Edelmann GmbH & Co.KG, 89522 Heidenheim (DE)
(72) Erfinder: Fuchs, Michael, 89561 Dischingen (DE); Kittlaus, Werner, Dr., 82049 Pullach (DE)
(74) Vertreter: Körner, Ekkehard

(56) Entgegenhaltungen:
- DE-U- 9 205 311
- US-A1- 2001 006 153
- US-A1- 2001 032 801

## Beschreibung

Die Erfindung bezieht sich auf eine Verpackung zur stoßgeschützten Aufnahme eines räumlichen Gegenstandes nach dem Oberbegriff des Anspruchs 1. Eine solche Verpakkung ist aus US 2001/0006153 A1 bekannt.

Die bekannte Verpackung ist für die Aufnahme von Plattenlaufwerken und anderen Informationsspeichervorrichtungen bestimmt und soll den Verpackungsinhalt gegen Stoß schützen. Sie besteht aus einem oberen und einem unteren Abschnitt, die jeweils äußere Vorsprünge haben, die sich bei der Stoßdämpfung verformen. Auch im Innern der Verpakkungsabschnitte sind Vorsprünge ausgebildet, die den Verpackungsinhalt abfedern. Die beiden Abschnitte der Verpackung sind an einer Scharnierlinie miteinander verbunden und sind an ihrem Rand so gestaltet, daß nach dem Schließen der Verpackung eine umlaufende Labyrinthdichtung gebildet wird, die das Eindringen von Schmutz in die Verpackung verhindert.

Aus DE 92 05 311 U ist eine Verpackungsbox aus thermoplastischem Kunststoff bekannt, die aus zwei an einer Scharnierlinie miteinander verbundneen, tiefgezogenen, etwa gleich großen Schalen besteht. An ihrem Rand weist die eine Schale eine umlaufende Rille auf, in die ein am Rand der anderen Schale ausgebildeter, umlaufender Steg klemmend eingefügt werden kann. Es soll hierdurch ein flüssigkeitsdichter Verschluß geschaffen werden, der zum Entnehmen des Verpackungsinhalts, wie Hähnchen, gegrillte Haxe oder andere erhitzte Lebensmittel, leicht geöffnet werden kann.

Die Labyrinthdichtung und der Klemmverschluß der bekannten Verpackungen bieten keine Gewähr für absolute Flüssigkeitsdichtigkeit, die in manchen Fällen, auf die noch eingegangen wird, erforderlich ist, so daß dann, wenn - nach entsprechender Adaption der Verpakkung - der verpackte Gegenstand eine flüssigkeitsgefüllte Flasche ist, im Falle eines Bruchs die Flüssigkeit aus der Verpackung auslaufen kann. Das ist nicht nur deshalb störend, weil benachbarte Gegenstände durch die ausgelaufene Flüssigkeit beschmutzt und gegebenenfalls unbrauchbar gemacht werden können, sondern mitunter auch gefährlich, beispielsweise wenn es sich bei der Flüssigkeit um eine brennbare oder gesundheitsschädliche Flüssigkeit handelt.

So ist insbesondere in der Pharmazeutik die Kontamination des Personals in Krankenhäusern und Apotheken mit sogenannten Zytostatika ein aktuelles Thema. Durch Bruch in den Abfüllmaschinen oder bei Transportschäden kann es zur Kreuzkontamination von Packmitteln kommen, die äußerlich nicht zu erkennen ist. Die an den Verpackungen anhaftenden Mengen an Zytostatika sind als Zellgift sehr gefährlich.

Aus der Zeitschrift "Krankenhauspharmazie" des Bundesverbandes Deutscher Krankenhausapotheker e.V., 22. Jahrgang, Heft 9, Seiten 425-426 ist eine bruchresistente Verpakkung für Zytostatika-Vials bekannt, die aus einem bruchsicheren, zweiteiligen Sekundärbehälter aus Polypropylen besteht, dessen beide Teile mit zueinander passenden Gewindegängen versehen sind und zu einer Dose zusammengeschraubt werden können, in der das Vial durch an den Innenwänden der Verpackung ausgebildete, vorstehende Rippen abgestützt ist. Durch Aufschrauben dieser Sekundärverpackung wird das Vial zugänglich, ohne daß es mit der Hand berührt werden muß. Die Verpackung ist aber nur dann flüssigkeitsdicht, wenn ihre beiden Teile wirklich fest miteinander verschraubt und ihre Dichtflächen unbeschädigt sind, was im geschlossenen Zustand nicht ohne weiteres erkannt werden kann.

Der Erfindung liegt daher die Aufgabe zugrunde, eine Verpackung der eingangs genannten Art anzugeben, die nicht nur für den zu verpackenden Gegenstand selbst, sondern auch für die Umwelt einen erhöhten Schutz gewährleistet.

Diese Aufgabe wird durch die im Anspruch 1 angegebenen Merkmale gelöst. Vorteilhafte Ausgestaltungen der Erfindung sind Gegenstand der Unteransprüche.

Die erfindungsgemäße Verpackung besteht im wesentlichen aus einem Tiefziehtray aus einem elastischen Material, insbesondere Polyester, Polystyrole, Polypropylen oder PVC, das zwei schalenartige Hälften gleicher Umrißabmessungen aufweist, die jeweils einen umlaufenden Randflansch aufweisen, an dem sie miteinander versiegelt werden können und die zusammen einen Hohlraum umschließen, in dem der stoßempfindliche Gegenstand untergebracht werden kann. Nach dem Einbringen des stoßempfindlichen Gegenstandes in den Hohlraum und Versiegeln der beiden schalenartigen Hälften ist der stoßempfindliche Gegenstand in dem Hohlraum durch Vorsprünge abgestützt, die in den Innenraum der Verpackung hineinragen. Aufgrund der Elastizität des Materials, aus dem das Tiefziehtray gebildet ist, wird die Gefahr einer Beschädigung bzw. eines Bruchs des in der Verpackung abgestützten Gegenstandes weitgehend verhindert. Sollte es sich bei diesem um eine Flasche handeln und diese tatsächlich in der Verpackung zu Bruch gehen, ist ein Auslaufen des Flascheninhalts infolge der Versiegelung der beiden Hälften der Verpackung, die den Verpackungsinhalt umschließen, vermieden.

Das Versiegeln einer Kunststoffverpackung ist aus US 2001/0032801 A1 bekannt, die eine flache, kartenförmige Parfümprobenverpackung aus einer tiefgezogenen Kunststoff-Folie beschreibt, deren an einer Scharnierlinie miteinander verbundene, schalenförmige Abschnitte an ihren umlaufenden Rändern miteinander versiegelt sind. Um an den Verpakkungsinhalt zu gelangen, soll vermutlich eine Ecke der Verpackung abgeschnitten werden. Die Druckschrift schweigt sich diesbezüglich aus.

Die beiden Hälften der erfindungsgemäßen Verpackung können getrennt hergestellte Teile sein, die erst nach dem Einbringen des aufzunehmenden Gegenstandes miteinander durch Versiegeln vereinigt werden, alternativ kann auch vorgesehen sein, die beiden Hälften als Einheit herzustellen, die an einer Scharnierlinie in einem breiteren, sich zwischen beiden Hälften erstreckenden Flansch miteinander verbunden sind. Die beiden Hälften werden bei der Konfektionierung nach Einbringen des zu verpackenden Gegenstandes an der Scharnierlinie aufeinander geklappt und dann an dem umlaufenden, nun doppellagigen Randflansch miteinander versiegelt.

Die Tiefenprofile der den Hohlraum ausbildenden Vertiefungen in den beiden Hälften sind ungleich derart ausgebildet, daß die Tiefe in der einen Hälfte in einer vorgegebenen Richtung längs des Hohlraums zunimmt und in der anderen Hälfte längs derselben Richtung abnimmt. In der geschlossenen Verpackung liegt der verpackte Gegenstand dann schräg in Bezug auf eine Fläche, die durch den versiegelten Randflansch der beiden Verpackungshälften verläuft. Der Vorteil der letztgenannten Variante macht sich insbesondere bemerkbar, wenn eine Flasche verpackt ist, denn er besteht darin, daß nach dem Öffnen der Verpackung am versiegelten Flansch die Flasche nicht aus der Verpackung herausgenommen werden muß, da ihr Deckelbereich frei liegt. Wenn nämlich der obere Abschluß des Flaschendeckels beispielsweise von einer perforierbaren, elastischen Membran gebildet ist, wie bei Serum- und Infusionsflaschen üblich, kann ihr Inhalt durch geeignete Entnahmewerkzeuge, wie beispielsweise Spritzen, entnommen werden, ohne daß man zuvor oder dabei die Flasche selbst anfassen muß.

Bei einer weiteren, besonders vorteilhaften Variante der letztgenannten Ausführungsform kann der Bereich jener Verpackungshälfte, der benachbart dem Deckel einer darin aufzunehmenden, mit Gummiverschlußmembran versehenen Serum- oder Infusionsflasche zu liegen kommt, mit einem Durchbruch versehen sein, der ggf. mit einem Klebeetikett verschlossen sein oder nach Gebrauch verschlossen werden kann. In diesem Falle ist es möglich, die nach Aufnahme der Serumflasche in die Verpackung und Zusammenbringen der Hälften diese dauerhaft, d.h. nicht lösbar, miteinander zu versiegeln. Der Flascheninhalt ist dann nach Lösen des genannten Klebeetiketts mittels einer Kanüle durch die Gummiverschlußmembran hindurch zugänglich, ohne daß die Flasche aus der Verpackung entnommen werden muß. Dadurch werden auch Kontaminationsprobleme bei der Entsorgung der Flasche vermindert, denn der genannte Durchbruch kann vor der Entsorgung mit einem Klebeetikett wieder verschlossen werden.

Die Erfindung, weitere Merkmale derselben und ihre Vorteile werden nachfolgend unter Bezugnahme auf ein in den Zeichnungen dargestelltes Ausführungsbeispiel näher erläutert. Es zeigt:
- Fig. 1: eine perspektivische Darstellung einer ersten Ausführungsform der Erfindung, ungefaltet, mit einer darin angeordneten Flasche,
- Fig. 2: eine perspektivische Darstellung der Verpackung von Fig. 1 im geschlossenen Zustand,
- Fig. 3: einen Schnitt durch die geschlossene Verpackung der Fig. 1 und 2 mit Inhalt,
- Fig. 4: eine perspektivische Darstellung einer zweiten Ausführungsform der Erfindung im ungefalteten Zustand, ohne Inhalt,
- Fig. 5: eine perspektivische Darstellung der Verpackung nach Fig. 4 im geschlossenen Zustand mit einer darin befindlichen Flasche, deren Deckel freigelegt ist,
- Fig. 6: eine perspektivische Darstellung der Verpackung von Fig. 4 im geschlossenen Zustand mit aufgeklebtem Etikett zum hermetischen Abschließen im Bereich des Flaschendeckels,
- Fig. 7: einen Schnitt durch die geschlossene Verpackung der Fig. 4 bis 6 mit Inhalt,
- Fig. 8: eine perspektivische Darstellung einer Variante der Ausführungsform von Fig. 5 mit darin enthaltener Flasche und Verschlußetikett,
- Fig. 9: einen Längsschnitt durch die Ausführungsform von Fig. 8 und
- Fig. 10: eine perspektivische Darstellung der Ausführungsform von Fig. 8 ohne Verschlußetikett, die in der Verpackung enthaltene Flasche freigebend.

Man erkennt in Fig. 1 eine Flasche 1, die in einer insgesamt mit 2 bezeichneten Verpakkung umgeben ist, die hier im geöffneten Zustand dargestellt ist.

Die Verpackung 2 besteht gemäß den Fig. 1 aus einem Tiefziehtray aus einem elastischen Kunststoffmaterial, beispielsweise Polyester, mit zwei im wesentlichen gleich großen Abschnitten oder Hälften, die durch eine Faltlinie 8 gegeneinander abgegrenzt sind. In den Hälften sind jeweils Vertiefungen ausgebildet. Die beiden Abschnitte des Tray sind an der Faltlinie 8 so faltbar, daß die Vertiefungen zusammen einen Hohlraum umschließen, in dem die Flasche 1 aufgenommen ist.

Es sei an dieser Stelle aber betont, daß wenn zuvor und nachfolgend auf ein Tiefziehtray oder eine Verpackung Bezug genommen wird, die aus zwei an einer Scharnier- oder Faltlinie miteinander verbundene Abschnitte oder Hälften aufweist, die Verpackung doch auch aus zwei Teilen oder Hälften bestehen kann, die getrennt hergestellt sind und erst nach der Aufnahme eines zu verpackenden Gegenstandes fest oder lösbar miteinander verbunden werden. Insbesondere in Fällen, in denen es nicht notwendig ist, den verpackten Gegenstand aus der Verpackung zu entnehmen, weil sein Inhalt auch ohne dieses ausreichend zugänglich ist, kann es vorteilhaft sein, wenn die beiden Verpackungshälften unlösbar miteinander versiegelt sind. In diesem Falle ist eine Verbindung der Packungshälften durch Scharnier überflüssig, was die Herstellung der Verpackung ggf vereinfachen kann.

In den Vertiefungen sind Rippen 3 ausgebildet, die in den von den Vertiefungen umschlossenen Hohlraum vorstehen und sich an die Flasche 1 anlegen, um diese in dem Hohlraum elastisch abzustützen.

Wie man aus Fig. 1 entnehmen kann, besteht das Tiefziehtray aus einer Folie 4, in der von einer Ebene ausgehend zwei Vertiefungen ausgebildet sind. Die Vertiefungen 5 sind jeweils von einem flachen Rand oder Flansch 6 umgeben, der auf der Vorderseite, also dort, von wo ausgehend die Vertiefungen ausgebildet sind, jeweils einen umlaufenden, streifenförmigen Bereich aufweist, der zur Anbringung einer Siegelschicht 7 bzw. zum Haften an dieser bestimmt ist.

Das Tray 2 hat zwischen den beiden Vertiefungen 5 die schon erwähnte Faltlinie 8, die das Tray praktisch in zwei Hälften unterteilt und an der die beiden Hälften zusammengefaltet werden können.

Die Versiegelung 7 ist vorzugsweise heißsiegelfähig oder selbstklebend, in jedem Falle aber flüssigkeitsdicht und schälfähig, um das Öffnen der Verpackung 2 ohne Zuhilfenahme von Werkzeugen zu ermöglichen. Wenn eine vollständige Entnahme des Verpackungsinhalts nicht erforderlich ist, können die beiden Verpackungshälften auch miteinander verschweißt werden, beispielsweise durch Ultraschall- oder Hochfrequenzverschweißung.

Fig. 2 zeigt die Verpackung 2 im geschlossenen Zustand, und es ist an ihr besonders deutlich zu erkennen, daß beide Hälften des Tray 2 in einem freien Eckbereich jeweils einen Ausschnitt 10 aufweisen, so daß im zusammengefalteten Zustand des Tray eine an der gegenüberliegende Hälfte an gleicher Stelle stehen gelassener Randbereich 9 unbedeckt bleibt. Diese Ausführungsform erleichtert das Öffnen der Verpackung, weil man an den genannten Randbereichen 9 leicht mit den Fingern ansetzen kann, um die beiden Hälften der Verpackung voneinander abzuschälen.

Man erkennt leicht, daß man die erfindungsgemäße Verpackung auch in einem Umkarton beispielsweise quaderförmiger Gestalt unterbringen kann, in dem die Verpackung sicher abgestützt ist, wobei die Rippen 3 im Zusammenhang mit den Lufträumen, die sie ausbilden, eine gute Abfederung der Flasche 1 gewährleisten.

Die umlaufende Versiegelung 7 stellt einen hermetischen Einschluß der Flasche 1 innerhalb der Verpackung 2 sicher, so daß ein Bruch der Flasche 1 nicht zu einer Beeinträchtigung der Umgebung durch den Flascheninhalt führen kann. Es versteht sich, daß die Materialien des Tiefziehtray und der Versiegelung gegenüber dem Flascheninhalt inert sein müssen, um die vorgenannte Funktion erfüllen zu können.

Wie aus den Fig. 1 bis 3 erkennbar ist, sind die Vertiefungen 5 zueinander punktsymmetrisch ausgebildet, wobei der Symmetriepunkt in der Mitte der Scharnierlinie 8 zwischen den beiden Vertiefungen 5 liegt. Dabei nimmt die Tiefe der Vertiefung in der einen Hälfte des Tiefziehtray 2 vom einen Ende zum anderen hin zu. In Fig. 1 liegt also in der rechten Hälfte der Fußbereich, der den unteren Abschnitt einer Flasche 1 aufnehmen soll, in Bezug auf die Ebene, an der die beiden Hälften des Tiefziehtray 2 versiegelt werden sollen, tiefer als der Kopfabschnitt, der den Hals- und Verschlußbereich der Flasche 1 aufnehmen soll. Bei der Vertiefung 5 in der anderen Hälfte des Tiefziehtray 2 sind die Verhältnisse umgekehrt.

Man sieht also, daß der Kopfbereich, insbesondere der Verschluß einer in die Vertiefung in die rechte Hälfte des Tiefziehtray eingelegten Flasche im geöffneten Zustand des Tiefziehtray aus der betreffenden Vertiefung hervorsteht und ungehindert zugänglich ist. Andererseits zeigt Fig. 3 sehr deutlich, daß auch der Kopfbereich der in der Verpackung enthaltenen Flasche 1 durch eine gegen die Flasche 1 vorstehende Rippe 3, die am Flaschendekkel anliegt, abgestützt ist.

Wie die Fig. 2 und 3 ferner zeigen, hat diese Ausführungsform den Vorteil, daß die Verpakkung stabil annähernd aufrecht gestellt werden kann und sie in dieser Stellung standfest ist. Dieses gilt besonders für die verschlossene Verpackung. Eine aufrechte Stellung ist mitunter verlangt, insbesondere, wenn sich Sedimente am Flaschenboden absetzen sollen, die bei der Entnahme des Flascheninhalts von oben möglichst nicht mit entnommen werden sollen.

In einer besonders günstigen Variante der Erfindung erstrecken sich die Vorsprünge, die in den Innenraum der den Körper der Flasche 1 aufnehmenden Vertiefung, in Fig. 1 die rechte Vertiefung 5, vorstehenden, teilweise über einen Bogen von mehr als 180° und reichen daher bis über die Mitte des Flaschenumfangs, so daß sie, wenn sie federnd an der Flasche anliegen, diese in der Vertiefung festhalten können und auf diese Weise die Flasche 1 im geöffneten Tiefziehtray 2 sichern.

Gemäß einer zweiten Ausführungsform der Erfindung, die in den Fig. 4 bis 7 dargestellt ist und die in ihrer äußeren Gestaltung der ersten Ausführungsform weitgehend gleicht, hat die Verpackung in dem Flächenbereich 11 jener Hälfte, die dem Deckel 1a einer aufzunehmenden Flasche 1 benachbart ist, einen Durchbruch 12, der ausreichend groß ist, daß jener Bereich eines Flaschendeckels 1a, von einer perforierbaren Membran 1a (siehe Fig. 5), beispielsweise aus Gummi, verschlossen ist und für Kanülen zugänglich sein soll, wenigstens annähernd vollständig zugänglich ist. Diese Ausführungsform der Erfindung macht ein Entnehmen der Flasche1 aus der Verpackung entbehrlich, wenn ihr Inhalt mit Kanülen entnommen werden soll, wie es beispielsweise bei Infusionslösungen oder Zytostatika üblich ist. Dieses stellt einen ganz erheblichen Sicherheitsaspekt für das Personal dar, das mit dem Verpackungsinhalt umgehen muß, denn die Flasche ist durch die Verpackung nicht nur während Lagerung und Transport gegen Stoß geschützt, sondern auch während ihres gesamten Gebrauchs.

Der dem Flaschendeckel 1a benachbarte Flächenbereich 11 der Verpackung sollte möglichst eben sein und, trotz des Durchbruchs 12, ausreichend breit sein, daß sich über dem Durchbruch 12 ein Klebeetikett 13 (siehe Fig. 6) zum Verschließen oder Wiederverschließen der Verpackung sicher anbringen läßt. Der Kleb- oder Haftstoff, der das Klebeetikett 13 auf der Fläche 11 festhält, muß selbstverständlich gegen den Flascheninhalt inert sein, wenn die Sicherheitsfunktion der Verpackung als Sekundärverpackung gewährleistet sein soll.

Da bei letztgenannter Ausführungsform der Erfindung die Flasche für ihren Gebrauch nicht aus der Verpackung entnommen werden muß, können die Ränder ihrer beiden Hälften dauerhaft miteinander versiegelt werden. Aus diesem Grunde ist auf die Ausschnitte 10 im Randbereich der Verpackung, die bei den ersten beiden Ausführungsformen zweckmäßig sind, bei der dritten Ausführungsform der Erfindung verzichtet.

Die in den Fig. 8 bis 10 dargestellte Ausführungsform der Erfindung sieht vor, daß die Verpackung und eine in ihr als Inhalt verpackte Flasche so aufeinander abgestimmt sind, daß der Kopf der Flasche 1 aus der an einer der Verpackungshälften ausgebildeten Stirnfläche 11 hervorsteht, die zu diesem Zweck einen Durchbruch 12 aufweist. Gemäß Fig. 8 ist der Durchbruch von einem aufgeklebten oder heiß aufgesiegelten Verschlußetikett oder -folie 13, etwa wie von Joghurtbechern bekannt, flüssigkeitsdicht verschlossen, das bzw. die auch den Deckelbereich 1a der Flasche 1 überdeckt und an einer Greiflasche 14 leicht ergriffen und von der Stirnfläche 11 sowie dem Flaschendeckel gelöst werden kann. Nach dem Lösen des Verschlußetiketts ist der ganze Kopfbereich der Flasche 1 frei zugänglich, wie in Fig. 15 zu sehen ist. Dennoch kann sich die Flasche 1 innerhalb der Verpackung nicht bewegen, denn sie ist, wie Fig. 9 deutlich zeigt, im Bereich ihrer Schulter 1b von einer Verengung der Verpackung sicher abgestützt.

Die erfindungsgemäße Verpackung läßt sich in allen dargestellten Ausführungsformen sehr einfach herstellen und verarbeiten, und bei passender Gestaltung der Querschnitte an den Vertiefungen ist auch eine platzsparende Stapelung der Verpackungsteile möglich. Das gilt auch für die einteilige Form, die in aufgeklapptem Zustand nach Fig. 1 platzsparend stapelbar ist.

Das Material für den Tiefziehtray 2 ist vorzugsweise PET. Dieses Material ist durchsichtig, so daß schon vor dem Öffnen der Verpackung erkannt werden kann, ob etwa eine in der Verpackung enthaltene Flasche beschädigt und ggf. teilweise ausgelaufen ist. Das ist besonders wichtig, wenn es sich bei dem Flascheninhalt um eine gefährliche Flüssigkeit handelt, weil dann ggf. darauf verzichtet werden kann, die Verpackung überhaupt zu öffnen.

## Patentansprüche

1. Verpackung zur stoßgeschützten Aufnahme eines räumlichen Gegenstandes, insbesondere einer Flasche, bestehend aus einem Tiefziehtray (2) aus einem elastischen Material, das zwei schalenartige Abschnitte gleicher Umrißabmessungen aufweist, wobei jeder Abschnitt eine Vertiefung (5) aufweist, die von einem flachen Randbereich (6) umgeben ist und in der Vertiefung mehrere in den von der Vertiefung gebildeten Schalenraum vorstehende, durch Tiefziehen ausgebildete Vorsprünge (3) zum Abstützen des räumlichen Gegenstandes (1) ausgebildet sind, und die Randbereiche (6) für eine dauerhafte oder lösbare, flüssigkeitsdichte Verbindung der beiden Abschnitte des Tiefziehtray (2) eingerichtet sind, **dadurch gekennzeichnet, daß** der Randbereich (6) wenigstens eines der Abschnitte des Tiefziehtray (2) mit einer heißsiegelfähigen oder selbstklebenden, flüssigkeitsdichten Siegelschicht (7) versehen ist und der Randbereich (6) des anderen Abschnitts des Tiefziehtray (2) eine zur Versiegelung mit der Siegelschicht geeignete Oberfläche aufweist, und daß die Tiefenprofile in den beiden Abschnitten der Verpackung ungleich derart ausgebildet sind, daß die Tiefe in dem einen Abschnitt in einer vorgegebenen Richtung längs des von der Verpackung umschlossenen Hohlraums zunimmt und im anderen Abschnitt längs derselben Richtung abnimmt.

2. Verpackung nach Anspruch 1, **dadurch gekennzeichnet, daß** die beiden Abschnitte des Tiefziehtray durch eine Scharnierlinie (8) miteinander verbunden sind, an der die beiden Abschnitte aufeinander faltbar sind,

3. Verpackung nach Anspruch 1 oder 2, **dadurch gekennzeichnet, daß** die Siegelschicht und die Oberfläche wenigstens des Randbereiches des Tiefziehtray (2) derart aufeinander abgestimmt sind, daß die beiden Abschnitte des Tiefziehtray (2) an ihren Randbereichen (6) durch Abziehen voneinander lösbar sind.

4. Verpackung nach einem der vorhergehenden Ansprüche, **dadurch gekennzeichnet, daß** die Randbereiche (6) der Verpackung im aufeinanderliegenden Zustand ihrer beiden Abschnitte miteinander verschweißt sind.

5. Verpackung nach einem der vorhergehenden Ansprüche, **dadurch gekennzeichnet, daß** das Tiefziehtray (2) aus Polyester besteht.

6. Verpackung nach einem der Ansprüche 1 bis 3, **dadurch gekennzeichnet, daß** jeweils an dem Randbereich (6) eines der Abschnitte des Tiefziehtray (2) ein Ausschnitt (10) ausgebildet ist, dem im geschlossenen Zustand der Verpackung ein Randabschnitt (9) des Randbereichs (6) des jeweils anderen Abschnitts des Tiefziehtray (2) gegenübersteht.

7. Verpackung nach einem der vorhergehenden Ansprüche, **dadurch gekennzeichnet, daß** der von den freien Enden der Vorsprünge (3) in beiden Vertiefungen gemeinsam umgrenzte freie Raum einen im wesentlichen zylindrischen Querschnitt aufweist.

8. Verpackung nach einem der vorhergehenden Ansprüche, **dadurch gekennzeichnet, daß** die Vertiefungen (5) und die Randabschnitte (6) solche Außenabmessungen aufweisen, daß vier an den Verpackungskörper angelegte gedachte Ebenen, die jeweils die freie Kante eines Randabschnitts und eine Vertiefung berühren, zusammen einen Raum mit quadratischem oder rechteckigem Querschnitt umschließen.

9. Verpackung nach einem der vorhergehenden Ansprüche, **dadurch gekennzeichnet, daß** die Vertiefungen (5) in den beiden Abschnitten zueinander spiegelbildliche Tiefenprofile aufweisen.

10. Verpackung nach einem der vorhergehenden Ansprüche zur Aufnahme eines im wesentlichen zylindrischen Gegenstandes, **dadurch gekennzeichnet, daß** einige der Vorsprünge (3), die in eine der Vertiefungen (5) vorstehen, über einen Bogen von mehr als 180° verlaufen.

11. Verpackung nach einem der vorhergehenden Ansprüche, die für die Aufnahme einer Flasche (1) dimensioniert ist, **dadurch gekennzeichnet, daß** der Flächenbereich (11) des Abschnitts, der zur Überdeckung der Flaschenmündung bestimmt ist, mit einem Durchbruch (12) versehen ist, der von einem im wesentlichen ebenen Rand zur Anbringung eines lösbaren Klebeetiketts oder Verschlußfolie (13) umgeben ist.

12. Verpackung nach einem der vorhergehenden Ansprüche, **dadurch gekennzeichnet, daß** sie von einer Faltschachtel aus Karton umgeben ist.

## Claims

1. Packing for the shock-protecting accommodation of a three-dimensional article, particularly a bottle, consisting of a deep drawn tray (2) made of a resilient material, which has two shell-like sections of identical contour dimensions, wherein each section comprises a recess (5) surrounded by a flat rim portion (6), and wherein a plurality of projections (3) for supporting the three-dimensional article (1) are formed projecting into the shell space formed by the recess, said projections being formed by deep drawing, and wherein the rim portions are adapted for a permanent or releasable, liquid-tight connection of the two sections of the deep drawn tray (2), **characterized in that** the rim portion of at least one of the sections of the deep drawn tray (2) is provided with a heat sealable or adhesive, liquid-tight sealing layer (7), and the rim portion (6) of the other section of the deep drawing tray (2) comprises a surface adapted for sealing with the sealing layer, and that the depth profiles in the two sections of the packing are disparately formed in a manner that the depth in the one section increases in a predetermined direction along the cavity enclosed by the packing, whereas the depth decreases in the other section along the same direction.

2. Packing as claimed in claim 1, **characterized in that** the two sections of the deep drawn tray are connected to one another by a hinge line (9) at which the two sections can be folded onto one another.

3. Packing as claimed in claim 1 or 2, **characterized in that** the sealing layer and the surface of at lest one rim portion of the deep drawn tray (2) are matched to one another such that the two sections of the deep drawn tray (2) are detachable from one another on their rim portions by drawing them off.

4. Packing as claimed in one of the preceding claims, **characterized in that** the rim portions (6) of the packing are welded to one another in the state of their two sections resting on one another.

5. Packing as claimed in one of the preceding claims, **characterized in that** the deep drawn tray (2) is made of polyester.

6. Packing as claimed in one of claims 1 to 3, **characterized in that** a cut-out (10) is formed at the rim portion (6) of one of the sections of the deep drawing tray (2), said cut-out being opposed in the closed state of the packing by a rim section (9) of the rim portion (6) of the other section of the deep drawn tray (2).

7. Packing as claimed in one of the preceding claims, **characterized in that** the free space commonly defined by the free ends of the projections (3) in both recesses has a substantially cylindrical cross section.

8. Packing as claimed in one of the preceding claims, **characterized in that** the recesses (5) and the rim sections (6) have such outer dimensions that four imagined planes resting against the packing body and which each contact the free edge of a rim section and a recess, together enclose a space with a square or rectangular cross section.

9. Packing as claimed in one of the preceding claims, **characterized in that** the recesses (5) comprise mirrored deep drawn profiles in the two sections.

10. Packing as claimed in one of the preceding claims for accommodating a substantially cylindrical article, **characterized in that** some of the projections (3) projecting into one of the recesses (5) extend over an arc of more than 180°.

11. Packing as claimed in at least one of the preceding claims dimensioned for accommodation of a bottle (1), **characterized in that** the surface portion (11) of the section designated for covering the bottle mouth is provided with a breakthrough (12) surrounded by a substantially planar edge for attaching a detachable adhesive label or closure foil (13).

12. Packing as claimed in one of the preceding claims, **characterized in that** the packing is surrounded by a folding box made of cardboard.

## Revendications

1. Emballage pour la rétention protégée des chocs d'un objet tridimensionnel, en particulier d'une bouteille, constitué d'un plateau embouti (2) en un matériau élastique qui comporte deux sections du type coque de dimensions de contours identiques, chaque section comportant une cavité (5), qui est entourée par une zone de bord plate (6), et plusieurs saillies (3) pour le calage de l'objet tridimensionnel (1) étant réalisées par emboutissage profond dans l'espace de coque formé par la cavité, et les zones de bord (6) étant agencées pour une liaison permanente ou détachable, étanche aux liquides, des deux sections du plateau embouti (2), **caractérisé en ce que** la zone de bord (6) d'au moins l'une des sections du plateau embouti (2) est pourvue d'une couche de scellement (7) étanche aux liquides, pouvant être scellée à chaud ou autocollante et la zone de bord (6) de l'autre section du plateau embouti (2) présentant une surface apte à être scellée avec la couche de scellement, et **en ce que** les profils de profondeur dans les deux sections de l'emballage sont réalisés de manière différente, de telle façon que la profondeur dans l'une des sections augmente dans une direction donnée le long de l'espace creux entouré par l'emballage et décroît dans l'autre section, le long de la même direction.

2. Emballage selon la revendication 1, **caractérisé en ce que** les deux sections du plateau embouti sont reliées l'une à l'autre par une ligne charnière (8) sur laquelle les deux sections peuvent être pliées l'une sur l'autre.

3. Emballage selon la revendication 1 ou 2, **caractérisé en ce que** la couche de scellement et la surface d'au moins la zone de bord du plateau embouti (2) sont adaptées l'une à l'autre, de telle façon que les deux sections du plateau embouti (2) peuvent être détachées l'une de l'autre par traction sur leurs zones de bord (6).

4. Emballage selon l'une des revendications précédentes, **caractérisé en ce que** les zones de bord (6) de l'emballage à l'état posé l'une sur l'autre de ses deux sections sont soudées l'une à l'autre.

5. Emballage selon l'une des revendications précédentes, **caractérisé en ce que** le plateau embouti (2) est en polyester.

6. Emballage selon l'une des revendications 1 à 3, **caractérisé en ce que** à chaque fois sur la zone de bord (6) de l'une des sections du plateau embouti (2), est formée une découpe (10) en vis-à-vis de laquelle, à l'état fermé de l'emballage, se situe une section de bord (9) de la zone de bord (6) de respectivement l'autre section du plateau embouti (2).

7. Emballage selon l'une des revendications précédentes, **caractérisé en ce que** l'espace libre délimité conjointement par les extrémités libres des saillies (3) dans les deux cavités présente une section transversale essentiellement cylindrique.

8. Emballage selon l'une des revendications précédentes, **caractérisé en ce que** les cavités (5) et les sections de bord (6) présentent des dimensions telles que quatre plans imaginaires définis sur le corps de l'emballage, qui touchent chacun l'arête libre de la section de bord et une cavité, entourent ensemble un espace de section transversale carrée ou rectangulaire.

9. Emballage selon l'une des revendications précédentes, **caractérisé en ce que** dans les deux sections les cavités (5) présentent des profils en profondeur en image miroir l'un par rapport à l'autre.

10. Emballage selon l'une des revendications précédentes pour rétention protégée des chocs d'un objet essentiellement cylindrique, **caractérisé en ce que** certaines des saillies (3) qui font saillie dans l'une des cavités (5) s'étendent sur un arc de plus de 180°.

11. Emballage selon l'une des revendications précédentes, qui est dimensionné pour recevoir une bouteille (1), **caractérisé en ce que** la zone de bouteille (11) de la section qui est déterminée pour couvrir le goulot de la bouteille est pourvue d'un passage (12) qui est entouré par un bord essentiellement plan pour l'apposition d'une étiquette collante détachable ou d'un film de fermeture (13).

12. Emballage selon l'une des revendications précédentes, **caractérisé en ce qu'**il est entouré par une boîte pliable en carton.
